# FASCICULE DE BREVET EUROPEEN

(11) **EP 0 689 472 B1**
(45) Date de publication et mention de la délivrance du brevet: **04.12.1996**
(21) Numéro de dépôt: 94906943.9
(22) Date de dépôt: 11.02.1994
(51) Int. Cl.: A63B 67/04

(54) **DISPOSITIF LUDIQUE DU TYPE TENNIS DE TABLE**
TISCHTENNIS AEHNLICHES SPIELGERAET
TABLE TENNIS TYPE SPORTS DEVICE

(30) Priorité: 11.02.1993 FR 9301542
(43) Date de publication de la demande: 03.01.1996
(73) Titulaire: Robin, François, F-37290 Izeures s/Creuse (FR); BARDIN, François, F-37290 Izeures s/Creuse (FR)
(72) Inventeur: Robin, François, F-37290 Izeures s/Creuse (FR); BARDIN, François, F-37290 Izeures s/Creuse (FR)
(74) Mandataire: Burtin, Jean-François
(86) Numéro de dépôt international: FR9400160
(87) Numéro de publication internationale: WO9417868

(56) Documents cités:
- CH-A- 342 143
- DE-A- 2 704 011
- FR-A- 2 579 899
- US-A- 3 001 791
- US-A- 4 010 952

## Description

La présente invention se rapporte aux distractions et notamment aux activités sportives.

Elle a plus particulièrement pour objet, un nouveau dispositif ludique permettant de pratiquer des activités sportives.

Elle a précisement pour objet un dispositif ludique notamment à vocation sportive, qui comprend deux plateaux rigides montés sur des pieds, dépliables ou non, réglables en hauteur éventuellement, assemblés par des pattes de fixation pour assurer la rigidité de l'ensemble, présentant sur chacun d'entre eux, plusieurs orifices circulaires disposés symétriquement par rapport au plan d'assemblage et dont les deux plateaux assemblés sont surmontés de deux montants rigides qui maintiennent tendu entre eux un filet en mailles souples, lesdits montants étant maintenus en place dans un évidement aménagé dans le bord de chaque plateau.

On connaissait déjà un jeu de tennis de table amélioré décrit dans le brevet US 3.001.791, dans lequel chaque joueur doit chercher à faire entrer la balle dans un réservoir ou dans une poche placée à l'extrémité de la table du joueur adverse. Ce panier ou ce réservoir ont pour objet d'empêcher le joueur adverse de pouvoir retourner la balle. Il s'agit donc simplement d'une table de tennis de table pourvue d'un dispositif supplémentaire permettant le jeu de tennis de table.

Au contraire, le dispositif selon la présente invention permet une multiplicité de modes d'exécution qui diffèrent ou qui s'écartent de la pratique du jeu de tennis de table. Ainsi, il est possible de pratiquer d'autres jeux sportifs.

Le dispositif selon l'invention comporte, en outre, des palets présentant un trou circulaire central. Par ce trou central, passe un dispositif de fixation, comme une chaine ou un ruban, relié au bord de l'orifice circulaire. Les palets sont destinés à obturer lesdits orifices circulaires et le dispositif de fixation sert à mettre en place ou à retirer, le cas échéant, le palet de l'orifice circulaire. Le trou circulaire peut également rester libre pour pouvoir s'insérer sur un crochet ou un piton.

Chaque orifice comporte, en supplément, un panier en mailles souples destiné à recueillir la balle lorsque celle-ci aura traversé les orifices circulaires. On peut ainsi retenir les balles et les récupérer facilement, en évitant qu'elles ne partent trop loin.

Chaque plateau porte un plan de section afin qu'il soit possible -lorsqu'un plateau est retiré- de les replier en deux parties symétriques. Au contraire, on peut les assembler par des pattes de fixation et les maintenir ainsi solidement assemblés.

Les pieds qui supportent les plateaux sont de préférence repliables et/ou amovibles de telle sorte qu'on peut les retirer pour pouvoir replier, en deux moitiés, le plateau ou, au contraire, rabattre les pieds sous la surface du plateau.

Les orifices circulaires disposés sur le plateau sont en nombre variable allant de 4 à 8, de préférence 5 plus ou moins 2, disposés sur chaque plateau, d'une manière pré-déterminée. De préférence, le nombre des orifices circulaires est impair et tout particulièrement de cinq, à savoir : deux orifices le long du filet, un orifice au centre du plateau et deux orifices disposés parallèlement à la ligne de fond.

Chaque montant du filet est formé d'une tige cylindrique ou parallèlepipédique, terminée par un tourillon circulaire assujetti à la partie terminale du montant qui permet l'introduction et la fixation dans chacun des évidements. La mise en place des plateaux bloque le tourillon dans chacun des évidements de telle sorte que le filet ne peut plus se déplacer une fois les deux plateaux mis en place et assujettis.

Le dispositif selon l'invention sert pour exercer une activité sportive qui consiste à envoyer une balle à l'aide d'une raquette de forme particulière et d'une souplesse appropriée, par dessus le filet et à la faire entrer dans un orifice choisi.

La raquette, moyen indispensable pour la mise en pratique du dispositif ludique, selon l'invention, est formée d'un manche et d'un corps ovoïde. Le corps est constitué d'un matériau légèrement élastique comme le contre-plaqué ou un polystyrène choc. Il est perforé de trous de diamètres variables allant du plus large, à la périphérie, au plus étroit au centre de la raquette. Le manche de la raquette est court mais suffisamment rigide.

Les paniers de récupération de balles sont disposés en-dessous de chaque trou. Le filet qui y est fixé, est suffisamment long pour recevoir la balle et suffisamment souple pour qu'il ne gêne pas lors du repliement. On peut aussi en extraire la balle qui y serait présente.

Les paniers de récupèration peuvent être remplacés par une goulotte centrale en communication avec un conduit permettant la récupération des balles.

Les palets qui obturent les orifices ont une forme à peu près cylindrique présentant, au centre, un trou de faible section qui permet d'y passer un moyen de préhension et notamment la main ou un outil, de façon à les extraire ou à les mettre en place aisément.

Les orifices peuvent être disposés deux par deux sur une droite parallèle à l'axe du filet, ou bien chacun à une distance différente de l'axe longitudinal du filet. Par ailleurs, les orifices circulaires latéraux sont disposés symétriquement le long de deux axes longitudinaux, joignant de chaque côté l'orifice proche du filet et l'orifice placé sur la ligne de fond.

L'orifice central peut être placé au centre du plateau ou bien plus ou moins décalé par rapport au centre du plateau constitué par le point d'intersection des diagonales.

Les deux montants du filet sont disposés de part et d'autre des deux plateaux, dans des évidements symétriques, de forme semi-circulaire déterminés par l'assemblage des deux plateaux bord à bord et assujetti par un crochet d'assemblage disposé à la jonction de chaque côté du plateau.

L'invention, pour une meilleure compréhension, va être définie plus précisement par les modes d'exécution représentés dans les dessins figurant en annexe.

Dans un mode d'exécution préféré, figuré sur le dessin n°1, on a représenté, vu par au-dessus, les deux plateaux (1) et (1'), chacun divisés en deux par la ligne d'articulation (2) et (2') et présentant sur chaque plateau, au total, cinq orifices circulaires (3). On a figuré également en coupe les palets (4) et (4'), désengagés des orifices, suspendus de part et d'autre des plateaux. On a représenté également le filet (6) vu par au-dessus, et les deux montants (7) et (7'), engagés dans leur logement.

La figure 2 montre, vu par au-dessus, chacun des deux plateaux (1) et (1'), la ligne d'articulation (2) et (2') ainsi que le mode d'assemblage des deux plateaux par une série de tourillons (8) (8') et (8'') répartis régulièrement le long du bord du plateau ainsi que les évidements semi-circulaires (9) et (9') disposés symétriquement sur le bord extérieur de chacun des plateaux pour former, lorsque les deux plateaux (1) et (1') sont assemblés, un canal dans lequel les tourillons des montants du filet sont insérés d'une manière inamovible, aussi longtemps que ces plateaux seront maintenus en place. On a montré également les orifices circulaires obturés chacun, par un palet (10) traversé en son centre par un orifice (11).

La figure 3 montre, vu de côté, le dispositif selon l'invention comportant les deux plateaux (1) et (1') assemblés rigidement ainsi que le filet (6) dont les montants (7) sont engagés dans leur évidement, la ligne d'articulation (2) et (2') de chacun des plateaux, les montants verticaux (12) (12') (12'') et 12'''), disposés à chaque angle de chacun des plateaux et renforcés par une entretoise (13) (13') (13'') et (13'''), également insérée dans l'épaisseur du plateau. Le plateau comporte également, à sa partie inférieure, les paniers (14) (14') et (14''), disposés sous le plateau (1) et les paniers (15) (15') et (15'') disposés sous le plateau (1'), destinés à recueillir les balles lorsqu'elles auront pénétré dans les orifices circulaires. Les palets d'obturation (17) et (17') sont figurés suspendus et insérés sur un piton à branche horizontale (16) et (16').

La figure 4 montre de face le plateau (1) avec le filet (6), présenté engagé dans ses évidements par ses montants (7) et (7'). On a montré également les cinq filets de ramassage de balle (14) (14₁) (14₂) (14₃) (14₄) et, de part et d'autre du plateau, un palet d'obturation (17) et (17') suspendu sur le piton (16) et (16') par l'intermédiaire de leur orifice central (18) et (18'). On a figuré également les montants verticaux (12) et (12') avec l'entretoise dépliée (13) et (13'). Les montants verticaux peuvent être montés dans un plan vertical perpendiculairement au plan du plateau (1) ou (1') ou bien de manière à former un angle obtus pour élargir la base de sustentation et assurer ainsi un meilleur équilibre. Le nombre et la position des montants sous le ou les plateaux peuvent varier en fonction des dimensions.

D'une manière préférée, les palets d'obturation (17) sont de forme circulaire ayant un diamètre de 7 à 20 cm et de préférence 15 cm, avec au centre, un orifice de 1,5 cm de diamètre permettant de passer un doigt pour faciliter leur manipulation. Le crochet horizontal (16) présente une tige d'une section légèrement inférieure pour permettre un enfilage commode. Il est articulé de façon à ce que lors du repliement, il se retrouve à l'intérieur du plateau.

Les montants du filet présentent une hauteur qui s'échelonne de 20 à 30 cm, alors que le filet lui-même possède une hauteur décroissante vers le centre. La hauteur du filet varie de 8 cm à 20 cm et de préférence de 13 à 21 cm. Les paniers de ramassage des balles ont une hauteur pouvant varier de 10 à 20 cm, de préférence 15 cm.

Les dimensions des plateaux (1) et (1') peuvent varier selon la nature et le nombre de joueurs et la difficulté du jeu. D'une manière commode, chaque plateau sera constitué d'une table pliante rigide de 100 cm de long sur 96 cm de large. Les pieds donnent une hauteur de 73 cm. Chaque plateau (1) et (1') porte de préférence 5 orifices circulaires de 15 cm de diamètre. L'épaisseur de chaque plateau est choisie de manière à garantir une bonne rigidité à l'ensemble. Elle est de l'ordre de 4 à 12 mm.

Chaque plateau comporte, en outre, une ceinture extérieure assurant la solidité de l'ensemble.

Néanmoins, il est possible d'utiliser le dispositif selon l'invention avec des plateaux de dimensions plus grandes ou au contraire de dimensions plus petites.

Chaque plateau (1) et (1') s'articule aisément et se replie, en deux panneaux, par exemple de 96 cm x 50 cm ayant chacun 8 cm d'épaisseur au total.

Selon un autre mode d'exécution, les pieds repliables peuvent présenter une hauteur sensiblement plus réduite pour pouvoir adapter ce jeu à la taille des joueurs et permettre à de jeunes enfants de pouvoir y participer. Les pieds articulés peuvent être remplacés par des pieds fixes ou téléscopiques avec bloquage ou réglage en hauteur.

Il va de soi que les dimensions des plateaux (1) et (1') peuvent également être réduites pour des jeunes enfants.

Les deux plateaux assemblés peuvent être doublés lorsque le jeu est pratiqué en double, de manière à former un champ plus grand d'une surface doublée. Dans ce cas, les deux filets sont remplacés par un filet double avec montant central supplémentaire afin de maintenir la symétrie des pentes de filet.

La figure 5 montre, en perspective, les plateaux (1) et (1') comportant de part et d'autre, cinq orifices circulaires (3) sur lesquels sont fixés, au moyen d'un crochet, les paniers de rétention. Le filet (6) est disposé à l'intersection des deux plateaux qui sont maintenus en place par un crochet (22). Les palets (17) sont emboîtés sur le crochet horizontal articulé. Toutefois, la fixation des paniers de rétention peut s'effectuer aussi bien à l'aide d'un cercle emboîté sur le pourtour de l'orifice.

Les orifices peuvent être remplacés par des cercles sensibles avec un contact électrique sonore ou lumineux.

La figure 6 montre le même dispositif mais dont seulement trois orifices circulaires sur le plateau (1) et deux sur le plateau (1') sont représentés ouverts, les autres étant obturés par les palets.

La figure 7 montre la raquette spéciale, nécessaire pour utiliser le dispositif selon l'invention, présentant des orifices (21) dont le diamètre va en croissant du centre vers la périphérie et disposés sur des cercles concentriques.

La figure 8 montre la même raquette vue de profil avec le manche (19) et le corps de la raquette (20) vue par la tranche.

Les balles sont en caoutchouc mousse, et ont de 4 à 10 cm de diamètre, de préférence 7 cm.

Le dispositif selon l'invention est utilisé de la manière suivante : il est utilisé par deux joueurs ou plus. Chaque joueur doit envoyer une balle à tour de rôle. C'est le service qui détermine l'ordre de départ. Le jeu consiste à marquer des points en mettant la balle dans un des trous de la table, côté opposé au filet. Selon une modalité particulière, lorsqu'une balle pénètre dans l'orifice circulaire désigné, cet orifice est ensuite fermé pour le restant de la partie par un palet dénommé bouche-trou. Une partie est gagnée par le joueur qui, le premier, aura bouché tous les trous du plateau, côté adversaire.

L'invention a été décrite dans ses grandes lignes d'une manière générale. Il doit être compris que des variantes ou d'autres modes de réalisation peuvent être envisagés sans sortir pour cela du cadre de l'invention.

## Revendications

1. Un dispositif ludique qui comprend un ensemble formé de plusieurs plateaux rigides montés sur des pieds dépliables ou fixes, réglables ou non en hauteur, qui présente sur chacun des plateaux, plusieurs orifices disposés d'une manière pré-déterminée symétriquement par rapport au plan d'assemblage, caractérisé en ce que chaque plateau (1)(1') porte des orifices circulaires (3) au nombre de 4 à 8 disposés en rangées parallèles, en ce que lesdits plateaux après assemblage, sont surmontés de deux montants (7)(7') rigides qui maintiennent tendu un filet en mailles souples, lesdits montants étant assujettis aux deux plateaux après solidarisation, par un tourillon (8) disposé à l'extrémité de chaque montant, introduit dans un évidement circulaire déterminé par deux encoches disposées sur chacun des plateaux et en ce que chacun des orifices (3) est assorti d'un palet circulaire (11) permettant la préhension, chaque palet étant destiné à être inséré exactement dans l'orifice (3).

2. Un dispositif ludique selon la revendication 1° dans lequel chaque orifice circulaire (3) est pourvu, à sa base, d'un panier en mailles souples (14).

3. Un dispositif selon l'une des revendications 1 ou 2° qui consiste en ce que chaque plateau (1) comporte un plan de section median (2) permettant de replier ledit plateau en deux moitiés symétriques ou au contraire de les déplier.

4. Un dispositif selon l'une des revendications 1 à 3° qui consiste en ce que les montants (7) du filet (6) sont formés d'une tige cylindrique ou parallélepipédique, terminée par un tourillon circulaire (8).

5. Un dispositif selon l'une des revendications 1 à 4° qui comporte un filet (6) en mailles souples de hauteur décroissante vers le centre.

6. Un dispositif selon l'une des revendications 1 à 5° dans lequel les deux plateaux (1) (1') sont assemblés d'une manière rigide à l'aide d'un moyen de solidarisation disposé de part et d'autre, le long de chaque bord latéral ou en-dessous des plateaux.

7. Un dispositif selon l'une des revendications 1 à 6° dans lequel chaque plateau comporte cinq orifices circulaires (3) disposés en trois lignes successives.

8. Un dispositif selon l'une des revendications 1 à 6° qui comprend, en outre, au moins une raquette formée d'un manche (17) à peu près cylindrique, et d'un corps plan ovoïde (20) percé d'orifices (21) de diamètre croissant vers la périphérie et disposés en cercles concentriques.

9. Utilisation du dispositif selon l'une des revendications 1 à 8° en vue de la pratique d'un jeu notamment à vocation sportive, qui consiste en ce que l'on utilise à cette fin une balle et au moins une raquette souple définie à la revendication 8..

## Claims

1. Sports device which includes an ensemble constituted by several rigid plates mounted on foldable back or fixed foots, which are adjustable or not as its height, which shows on each of the plates several openings disposed in a predetermined manner symetrically as regard to the assembly plane, wherein each plate (1) (1') bears circular openings (3), in the number of 4 to 8, arranged in parallel rows, wherein the said plates after assembly are surmounted by two rigid posts (7) (7') which keep streched a net with supple meshes, the said posts being secured to both plates after joining by a bearing (8) set at the end of each post, introduced in a circular hollow determined by two notches disposed on each of the plates and wherein each of the openings (3) is accompanied with a circular disc (11) assuring the handling, each disc being intended to be accurately inserted in the opening (3).

2. Sports device according to claim 1 wherein each circular opening (3) is fitted with at its base, a basket with supple meshes (14).

3. A device according to one of the claims 1 or 2, which consist in that each plate (1) include a median section plane (2) allowing folding back of said plate in two symetrical halves, either alternatively unfolding them.

4. A device according to one of claims 1 to 3 which consist in that the post (7) of the net (6) are formed of a cylindrical or parallelepipedic shaft having at its end a circular bearing (8).

5. A device according to one of the claims 1 to 4 which includes a net (6) with supple meshes of decreasing height to the center.

6. A device according to one of the claims 1 to 5 wherein the two plates (1) (1') are assembled in a rigid wanner by mears of a solidariging means arrange on either sides, along each lateral edge either underneath the plates.

7. A device according to one of the claims 1 to 6 wherein each plate includes five circular openings (3) arranged in three successive lanes.

8. A device according to one of the claims 1 to 6 which further includes a bat fitted with a nearly cylindrical handle (17) and an ovoid plane body (20) drilled with openings (21) of increasing diameter to the periphery and arranged in concentric circles.

9. Use of the device according to one of the claims 1 to 8 in view of practising a game, mainly for sport calling which consist in that one utilizes for this purpose a ball and at least one supple bat as defined in claim 8.

## Patentansprüche

1. Tischtennis ähnliches Spielgerät der eine aus mehrere Steife aus ausfaltenbare oder festgelegte Beine, gebildete Platte die für Höhe einstellbar oder nicht sind, das über jede Platte mehrere Offnungen aufzeigt, die in einer vorgesehene Weise symetrisch bezüglich der Vereinigungsebene angeordnet sind, dadurch gekennzeichnet daß jede Platte (1) (1') kreisformige Offnungen unter Zahl von 4 bis 8 trägt, die in parallele Reihe angeordnet sind, daß diese Platte nach Vereinigung mit zwei steife Strebe (7) (7') ubergeragt werden, die gespannt eine aus biegsamen Masche gebildete Netz beibehalten, die obengenannte Strebe der beide Platte nach Verbundenheit durch einen Laufzapfen (8) an der Ende von jede Strebe gebunden sind, und der in einem kreisformigen Hohlraum durch zwei Rundlöcher auf jede Platte beschränkt ist und daß jede Offnung (3) mit einem kreisformigen Scheibe (11) verbunden ist, die die Handgriff erlaubt, jede Scheibe wird für die genaue Einbringung in der Offnung bestimmt.

2. Ein Spielgerät nach Anspruch 1, worin jede kreisformige Offnung (3) auf der Grundlage, mit einem Korb aus biegsame Masche (14), vergesehen ist.

3. Eine Vorrichtung nach einer der Ansprüche 1 oder 2, die daraus besteht, daß jede Platte (1) ein mittlere Querschnitt (2) der diese Platte in zwei symetrische Hälfte wiederfalten oder in Gegensatz, ausfalten erlaubt, umfasst.

4. Eine Vorrichtung nach einer der Ansprüche 1 bis 3 die daraus besteht daß die Strebe (7) des Netzes (6) aus eine cylindrische oder parallelepipedische Schaft mit einem kreisformigen Laufzapfen (8) gebildet werden.

5. Eine Vorrichtung nach einer der Ansprüche 1 bis 4, die einen Netz aus biegsame Masche von nach Mitte abnehmende Höhe umfasst.

6. Eine Vorrichtung nach einer der Ansprüche 1 bis 5 worin die beide Platte (1) (1') in einer steife Weise, verbunden sind mit Hilfe eines beiderseits, an jede seitige Rand entlang oder unterhalb der Platte, geordnete Verbundungsmittel.

7. Eine Vorrichtung nach einer der Ansprüche 1 bis 6 worin jede Platte fünf kreisformige, in drei nachfolgende Reihe angeordnete, Offnungen, umfasst.

8. Eine Vorrichtung nach einer der Ansprüche 1 bis 6, die zudem mindenstens eine Tennisschläger, aus einem etwa cylindrischen Griff (17) einem eiformige Körper (20) mit Offnungen (21) von aufnehmende nach Umlauf Durchmesser durchgebohrt, gebildet ist.

9. Verwendung der Vorrichtung nach einer der Ansprüche 1 bis 8 für den Praxis eines Spiel, nämlich für sportliche Bestimmung, die daraus besteht daß für diese Zwecke eine Ball und mindenstens eine biegsame Tennisschläger den als in Anspruch 8 erklärt wird, verwendet werden.
